# EUROPÄISCHE PATENTSCHRIFT

(11) **EP 1 016 398 B1**
(45) Veröffentlichungstag und Bekanntmachung des Hinweises auf die Patenterteilung: **28.07.2004**
(21) Anmeldenummer: 99125538.1
(22) Anmeldetag: 21.12.1999
(51) Int. Cl.: A61H 37/00, A61H 15/00, A61H 1/00

(54) **Antriebsvorrichtung für einen Massagestuhl**
Drive mechanism for massage chair
Dispositif d'entraînement pour siège de massage

(30) Priorität: 28.12.1998 DE 29823109 U
(43) Veröffentlichungstag der Anmeldung: 05.07.2000
(73) Patentinhaber: Maier, Eugen, 87730 Bad Grönenbach-Ittelsburg (DE); Krautmann, Bernhard, 88457 Oberopfingen (DE)
(72) Erfinder: Maier, Eugen, 87730 Bad Grönenbach-Ittelsburg (DE)
(74) Vertreter: Pfister, Helmut, Dipl.-Ing.

(56) Entgegenhaltungen:
- WO-A-98/57611
- CH-A- 672 884
- US-A- 4 009 710
- US-A- 5 052 376
- US-A- 5 233 973
- US-A- 5 464 382

## Beschreibung

Die Erfindung betrifft eine Antriebsvorrichtung für einen Massagestuhl, wobei Massagekörper, zum Beispiel Massagerollen, in verschiedenen Richtungen beweglich sind, mit mindestens einer Antriebswelle für die Massagekörper, die von Elektromotoren angetrieben sind.

Es sind Massagestühle bekannt, die in der Rückwand des Stuhles eine Antriebsvorrichtung der oben angegebenen Gattung aufweisen. Dabei sind die Massagerollen in der Regel paarweise angeordnet und werden durch einen Exzenterantrieb sowie durch Taumeleinrichtungen in verschiedenen Richtungen bewegt, um auf die im Stuhl sitzende Person eine Massagewirkung auszuüben.

Da die Massagerollen in der Regel symmetrisch zur Mittelebene des Massagestuhles angeordnet sind, sind Elektromotoren in die Antriebsvorrichtungen so eingebaut, daß die Massagerollen im wesentlichen gleichartig angetrieben sind. Dies beinhaltet jedoch den Nachteil, daß bei einer Auswechslung eines defekten Motors die Antriebsvorrichtung weitgehend zerlegt werden muß.

Aus der CH 672 884 A5 ist eine Massagebürste für einen Duschraum bekannt, die durch einen Wassermotor angetrieben wird. Die Bürste ist in einem Gestell gelagert, das entlang einer Führung in seiner Höhe verstellbar ist. Ein Reduktionsgetriebe sorgt für eine korrekte Tourenzahl der Bürste. Die Antriebsachse der Bürste ist mittels einer Steckkupplung mit dem Getriebe verbunden, wobei eine Druckfeder an der dem Getriebe gegenüberliegenden Seite der Bürste die Achse in die Aufnahme der Steckkupplung drückt. Die Bürste ist somit leicht austauschbar. Sollte jedoch der Motor ausgewechselt werden, ist ein größerer Montageaufwand notwendig.

Aus der WO 98/57611 A ist eine Massagevorrichtung bekannt, deren Massageelemente sowohl Knet- als auch Klopfbewegungen ausführen, wobei für jedes Massageelement zwei Elektromotoren vorgesehen sind. Der Antrieb der Massageelemente erfolgt entweder direkt durch die Elektromotoren, durch Antriebsbänder oder durch Reduktionsgetriebe. Die Aufgabe dieser Massagevorrichtung liegt darin, die Geschwindigkeit und Intensität des einen Massageelementes unabhängig vom jeweils anderen Massageelement einzustellen. Die Motoren für die Massageelemente sind an einem Gestell befestigt, das höhenverstellbar ist.

Für das Auswechseln der einzelnen Motoren ist ein großer Montageaufwand notwendig, da die Antriebsachsen für die Massageelemente einseitig gelagert bzw. verlängerte Wellenstümpfe der Motoren sind und durch Entfernen des Motors womöglich nicht mehr in ihrer Lage fixiert sind.

Der Erfindung liegt die Aufgabe zugrunde, die bekannten Antriebsvorrichtung dahingehend weiterzuentwickeln, daß Reparaturen schnell und mit einem geringen Aufwand durchgeführt werden können.

Zur Lösung dieser Aufgabe geht die Erfindung aus von einer Antriebsvorrichtung der eingangs angegebenen Gattung. Erfindungsgemäß wird vorgeschlagen, daß der Elektromotor mittelbar oder unmittelbar auf das Ende der Antriebswelle aufgesetzt ist.

Durch die erfindungsgemäße Anordnung wird in erster Linie erreicht, daß bei einer Reparatur des Elektromotors eine Demontage der Antriebsvorrichtung praktisch unterbleiben kann. Der auf das Ende der Antriebswelle aufgesetzte Elektromotor kann nach Lösung weniger und einfacher Befestigungsmittel abgezogen werden und durch einen anderen Motor ersetzt werden.

Im allgemeinen empfiehlt es sich, die Elektromotoren mit ihren Untersetzungsgetrieben, zum Beispiel Winkelgetrieben, derart auszubilden, daß diese Baueinheiten auf die Enden der Antriebswellen aufsetzbar sind. Es ist aber auch möglich, die Anordnung derart zu treffen, daß nur der Elektromotor austauschbar ist, wobei dann gegebenenfalls das Getriebe Teil der Antriebsvorrichtung ist.

Die Erfindung ist schon bei einer einzigen Antriebswelle mit Vorteil anwendbar. In der Regel sind jedoch zwei Antriebswellen vorgesehen. In diesem Fall schlägt die Erfindung vor, daß auf den Enden der Wellen mittelbar oder unmittelbar die beiden Elektromotoren aufsetzbar sind. Bei Sonderkonstruktionen können aber mehr als zwei Antriebswellen vorgesehen sein, wobei dann die Anordnung der Elektromotoren in sinngemäßer Weise geschieht.

Sind die Antriebselemente für die Massagerollen in einem Antriebsgestell zusammengefaßt, so empfiehlt es sich, daß der oder die Elektromotoren auf der Außenseite oder auf den Außenseiten des Antriebsgestelles aufgesetzt sind.

Insbesondere schlägt die Erfindung vor, daß das Antriebsgestell aus zwei Platten bestehen, die durch Stangen untereinander verbunden sind und wobei diese Platten auch der Lagerung der Antriebswellen dienen. Bei dieser Bauweise werden die Elektromotoren jeweils an der Außenseite der Platten angeordnet.

Dabei können die Elektromotoren auf einer Seite des Lagergestelles vorgesehen sein. Besser ist es jedoch, wenn bei zwei Elektromotoren je ein Motor auf jeder Außenseite des Lagergestelles angeordnet ist. Die Elektromotoren sind auf diese Weise leicht zugänglich und der gesamte Platzbedarf bleibt dennoch gering.

Die Elektromotoren sind insbesondere parallel zu den Platten ausgerichtet. Bei einer bevorzugten Ausbildungsform der Erfindung ist vorgesehen, daß die Elektromotoren auf den Außenseiten der Lagerplatten im wesentlichen parallel zueinander, aber gegeneinander gerichtet sind. Die Antriebswellen für die Massagerollen besitzten in der Regel einen Abstand voneinander, der für die Anordnung der Elektromotoren ausgenützt wird.

Für die Verbindung zwischen den Enden der Antriebswellen und den Elektromotoren beziehungsweise zugehörigen Getrieben sieht die Erfindung insbesondere eine Steckkupplung vor. Eine Steckkupplung kann beispielsweise dadurch erhalten werden, daß die Welle mit einem mehrkantigem Ende ausgebildet wird, das dann in eine entsprechende Ausnehmung der Abtriebswelle des Getriebes oder des Elektromotores eingreift. Es ist klar, daß die beiden Kupplungsteile auch in umgekehrter Weise angeordnet werden können.

Zwischen den beiden miteinander zu verbindenden Elementen kann auch eine sternartige Verzahnung vorgesehen sein. Auch die Verwendung einer Klauenkupplung oder ähnlicher Mittel ist möglich.

Die Befestigung des Elektromotors an dem Antriebsgestell kann in verschiedener weise erfolgen. In besonderen Fällen genügt bereits eine durch Rastelemente gesicherte Verbindung zwischen den beiden Kupplungsteilen, sowie einer Stützeinrichtung für den Elektromotor zur Aufnahme des Rückdrehmomentes. Im allgemeinen empfiehlt es sich jedoch einige Schrauben zwischen dem Elektromotor und dem Antriebsgestell vorzusehen.

Anstelle einer Steckkupplung kann bei der Erfindung auch eine Kupplung anderer Bauweise vorgesehen werden. So können auch Querstifte benützt werden, die gleichzeitig Mitnahmeelemente und Befestigungsmittel sind.

In einer weiteren Ausbildung der Erfindung ist vorgesehen, daß das Antriebsgestell insgesamt in der Höhe verstellbar ist und der Antrieb hierfür auf ein Wellenende aufgesetzt ist. Es wird also auch dieser Elektromotor erfindungsgemäß durch Aufsetzen befestigt, so daß auch die Reparatur in diesem Zusammenhang nur wenig Zeitaufwand verursacht.

In der Zeichnung ist ein Ausführungsbespiel der Erfindung schematisch dargestellt. Es zeigen:
- Fig. 1: eine Rückansicht des Gestelles eines Massagesessels in Erfindungsgemäßer Ausbildung,
- Fig. 2: eine Darstellung der Antriebsvorrichtung in einem anderen Maßstab,
- Fig. 3: eine Seitenansicht der Darstellung der Fig. 2 in Richtung des Pfeiles III-III und
- Fig. 4: eine Seitenansicht der Darstellung der Fig. 2 in Richtung des Pfeiles IV-IV.

Der schematisch dargestellte Massagesessel 18 der Darstellung der Fig. 1 besitzt einen Rahmen 19, der im wesentlichen der Rückenlehne zugeordnet ist. Die Polsterung ist nicht näher dargestellt.

Zwischen den Querstäben 20 und 21 des Rahmens 19 erstreckt sich eine Schraubspindel 22, auf deren unteres Ende der Antrieb 16 einwirkt. Dieser Antrieb 16 ist am Rahmenteil 23 gelagert. Am Rahmen 19 ist auf nicht näher dargestellten Führungselementen das Antriebsgestell 9 geführt, das mittels der Schraubspindel 22 in der Höhe verstellbar ist. Zu diesem Zweck sind Spindelmuttern 24 und 26 vorgesehen, die bei der Drehbewegung der Schraubspindel 22 das Antriebsgestell 9 anheben beziehungsweise absenken. Die Einzelheiten des Antriebsgestelles 9 ergeben sich insbesondere aus den Darstellungen der Fig. 2 bis Fig. 4.

Das Antriebsgestell 9 wird im wesentlichen von den Platten 13 und 14 gebildet, welche durch die Stangen 12 und 15 untereinander verbunden sind. In dem so gebildeten Antriebsgestell 9 sind die Antriebswellen 5 und 6 drehbar gelagert. Die Antriebswelle 5 besitzt dabei an dem in der Zeichnung linken Ende 4 einen überstehenden Zapfen, der nicht näher dargestellt ist und der mit dem Untersetzungsgetriebe 8 des Elektromotors 2 zusammenwirkt.

In ähnlicher Weise besitzt die Antriebswelle 6 an ihrem rechten Ende 3 einen überstehenden Zapfen, der mit dem Untersetzungsgetriebe 7 des Elektromotors 1 in Antriebsverbindung steht. Die weiteren Verbindungsmittel zwischen den Elektromotoren 1 und 2 beziehungsweise den Untersetzungsgetrieben 7 und 8 und den Platten 13 und 14 sind nicht näher dargestellt.

Die Welle 6 trägt zwei Exzenter die die Exzenterlager 25 und 27 antreiben. Diese Exzenterlager sind mit Schubstangen 28 und 29 verbunden und wirken auf nicht näher gezeigte Hebel ein, die an die Taumelscheiben 30 und 31 angesetzt sind. Diese Taumelscheiben werden von der Welle 5 getragen und erzeugen Bewegungen in Achsrichtung der Welle 5. Die erwähnten Hebel, auf die die Schubstangen 28 und 29 einwirken, tragen die nicht gezeigten Massagerollen, die auf den Rücken des Stuhlbenützers einwirken.

Die Darstellungen der Fig. 3 und Fig. 4 lassen erkennen, daß beispielsweise im Ausführungsbeispiel der Fig. 3 die Steckkupplung 17 als Sechskant ausgebildet ist und mit einer entsprechenden Sechskantausbildung des Endes 4 der Welle 5 zusammenwirkt. Beim Ausführungsbeispiel nach der Fig. 4 ist die entsprechende Steckkupplung 17 als nicht im einzelnen dargestelle sternverzahnung gestaltet.

Es ist klar, daß die je auf der Außenseite 10 und 11 der Platten 14 und 13 angeordneten Elektromotoren 2 und 1 beziehungsweise dazugehörenden Untersetzungsgetrieben 8 und 7 bei einem Defekt einfach auswechselbar sind. Sie müssen nur nach außen abgezogen werden. Eine Demontage der Einzelheiten des Antriebsgestelles 9 ist nicht notwendig.

Die Anordnung des Antriebes 16 und seine Verbindung mit dem unteren Ende der Schraubspindel 22 ist in gleicher Weise gestaltet.

## Patentansprüche

1. Antriebsvorrichtung für ein Massagegestell, wobei Massagekörper, zum Beispiel Massagerollen, in verschiedene Richtungen beweglich sind, mit mindestens zwei Antriebswellen (5, 6) für die Massagekörper, die von Elektromotoren angetrieben sind, wobei die Elektromotoren (1, 2) mittelbar oder unmittelbar auf jeweils ein Ende der Antriebswellen (5, 6) aufgesetzt sind, **dadurch gekennzeichnet, daß** ein Antriebsgestell (9) vorgesehen ist, welches aus zwei Platten (13, 14) besteht, die durch Stangen (12, 15) verbunden sind und die durchgehenden Antriebswellen (5, 6) drehbar in dem Antriebsgestell (9) gelagert sind.

2. Antriebsvorrichtung nach Anspruch 10, **dadurch gekennzeichnet, daß** die Antriebswellen (5, 6) in den Platten (13, 14) gelagert sind.

3. Antriebsvorrichtung nach einem oder mehreren der vorhergehenden Ansprüche, **dadurch gekennzeichnet, daß** die Antriebswelle (5) in der Platte (13) und im Elektromotor (2) beziehungsweise im Untersetzungsgetriebe (8) und die Antriebswelle (6) in der Platte (14) und im Elektromotor (1) beziehungsweise dem Untersetzungsgetriebe (7) drehbar gelagert sind.

4. Antriebsvorrichtung nach einem oder mehreren der vorhergehenden Ansprüche, **dadurch gekennzeichnet, daß** die Antriebswellen (5, 6) mindestens einseitig links bzw. rechts überstehende Zapfen aufweisen, die mit den Elektromotoren (1, 2) bzw. den Untersetzungsgetrieben (7, 8) zusammenwirken.

5. Antriebsvorrichtung nach einem oder mehreren der vorhergehenden Ansprüche, **dadurch gekennzeichnet, daß** die Elektromotoren (1, 2) mit ihren Untersetzungsgetrieben, insbesondere Winkelgetrieben (7, 8), auf jeweils ein Ende (3, 4) der Antriebswelle (5, 6) bzw. deren überstehenden Zapfen aufgesetzt sind.

6. Antriebsvorrichtung nach einem oder mehreren der vorhergehenden Ansprüche, **dadurch gekennzeichnet, daß** an der Außenseite oder den Außenseiten des Antriebsgestells (9) Elektromotoren (1, 2) angesetzt sind.

7. Antriebsvorrichtung nach einem oder mehreren der vorhergehenden Ansprüche, **dadurch gekennzeichnet, daß** die Elektromotoren (1, 2) an den Außenseiten (10, 11) der Platten (13, 14) angeordnet sind.

8. Antriebsvorrichtung nach einem oder mehreren der vorhergehenden Ansprüche, **dadurch gekennzeichnet, daß** die Elektromotoren (1, 2) parallel zu den Lagerplatten (13, 14) ausgerichtet sind.

9. Antriebsvorrichtung nach einem oder mehreren der vorhergehenden Ansprüche, **dadurch gekennzeichnet, daß** die Elektromotoren (1, 2) auf der Außenseite (10, 11) der Lagerplatten (13, 14) im wesentlichen parallel zueinander aber gegeneinander gerichtet sind.

10. Antriebsvorrichtung nach einem oder mehreren der vorhergehenden Ansprüche, **gekennzeichnet durch** je eine Steckkupplung (17) zwischen den Enden (3, 4) der Antriebswellen (5, 6) und den Elektromotoren (1, 2) beziehungsweise deren Getriebe (7, 8).

11. Antriebsvorrichtung nach einem oder mehreren der vorhergehenden Ansprüche, **dadurch gekennzeichnet, daß** das Antriebsgestell (9) insgesamt in der Höhe verstellbar ist und der Antrieb (16) hierfür auf ein Wellenende aufgesetzt ist.

12. Antriebsvorrichtung nach einem oder mehreren der vorhergehenden Ansprüche, **dadurch gekennzeichnet, daß** die Welle (6) zwei Exzenter aufweist, die Exzenterlager (26, 27) antreiben, welche über Schubstangen (28, 29) auf Hebel einwirken, die an von der Welle (5) getragenen Taumelscheiben (30, 31) angesetzt sind.

13. Antriebsvorrichtung nach einem oder mehreren der vorhergehenden Ansprüche, **dadurch gekennzeichnet, daß** die Hebel, auf die die Schubstangen (28,29) einwirken, die Massagerollen tragen.

## Claims

1. Drive arrangement for a massage frame, in which massage elements, for example massage rollers, are movable in various directions, with at least two drive shafts (5, 6) for the massage elements, which are driven by electric motors, the electric motors (1, 2) being set directly or indirectly onto the end of the drive shaft (5, 6), **characterised in that** a drive frame (9) is provided which comprises two plates (13, 14) connected by bars (12, 15) and the continuing drive shafts (5, 6) are supported rotatably in the drive frame (9).

2. Drive arrangement according to claim 10, **characterised in that** the drive shafts (5, 6) are supported in the plates (13, 14).

3. Drive arrangement according to one or more of the preceding claims, **characterised in that** the drive shaft (5) is supported in the plate (13) and in the electric motor (2), respectively in the reduction gear (8), and the drive shaft (6) is supported in the plate (14) and in the electric motor (1), respectively in the reduction gear (7) rotatably.

4. Drive arrangement according to one or more of the preceding claims, **characterised in that** the drive shafts (5, 6) have pegs which project at least on one side, right or left, which interact with the electric motors (1, 2), respectively the reduction gears (7, 8).

5. Drive arrangement according to one or more of the preceding claims, **characterised in that** the electric motors (1, 2) are set with their reduction gears, in particular their angular gears (7, 8), onto the end (3, 4) of the drive shaft (5, 6), respectively its projecting peg.

6. Drive arrangement according to one or more of the preceding claims, **characterised in that** electric motors (1, 2) are set on the outer face or the outer faces of the drive frame (9).

7. Drive arrangement according to one or more of the preceding claims, **characterised in that** the electric motors (1, 2) are arranged on the outer faces (10, 11) of the plates (13, 14).

8. Drive arrangement according to one or more of the preceding claims, **characterised in that** the electric motors (1, 2) are aligned parallel to the bearing plates (13, 14).

9. Drive arrangement according to one or more of the preceding claims, **characterised in that** the electric motors (1, 2) are aligned on the outer face (10, 11) of the bearing plates (13, 14) essentially parallel to one another but towards one another.

10. Drive arrangement according to one or more of the preceding claims, **characterised by** a push-in coupling (17) between the ends (3, 4) of the drive shafts (5, 6) and the electric motors (1, 2), respectively their gears (7, 8).

11. Drive arrangement according to one or more of the preceding claims, **characterised in that** the drive frame (9) altogether can be adjusted in height and the drive (16) for this is set onto one end of the shaft.

12. Drive arrangement according to one or more of the preceding claims, **characterised in that** the shaft (6) has two eccentrics which drive eccentric bearings (26, 27) which act via push rods (28, 29) on levers which are set onto tumbling plates (30, 31) borne by the shaft (5).

13. Drive arrangement according to one or more of the preceding claims, **characterised in that** the levers which act on the push rods (28, 29) carry the massage rollers.

## Revendications

1. Dispositif de commande pour un châssis permettant de réaliser un massage, dont les éléments de massage, par exemple des rouleaux de massage, peuvent être déplacés dans plusieurs directions par au moins 2 arbres (5, 6) commandés par des moteurs électriques (1, 2) soit situés directement sur chaque extrémité des arbres de commande (5, 6) soit exerçant une force sur ces arbres de commande (5, 6), **caractérisé en ce qu'**il existe une structure de commande (9) consistant en deux plaques (13, 14) liées entre elles par des tiges (12, 15) et **en ce que** les arbres de commande (5, 6) traversent cette structure de commande (9) qui les guide et les maintient tout en leur permettant des mouvements de rotation.

2. Dispositif de commande selon la revendication 1,
**caractérisé en ce que** les arbres de commande (5, 6) sont maintenus au niveau des plaques (13, 14).

3. Dispositif de commande selon une ou plusieurs des revendications précédentes, **caractérisé en ce que** l'arbre de commande (5) est maintenu, tout en lui autorisant des mouvements de rotation, au niveau de la plaque (13) et au niveau du moteur électrique (2) ou de l'engrainage démultiplié (8) et **en ce que** l'arbre de commande (6) est maintenu, en lui permettant des mouvements de rotation, au niveau de la plaque (14) et au niveau du moteur électrique (1) ou de l'engrainage démultiplié (7).

4. Dispositif de commande selon une ou plusieurs des revendications précédentes, **caractérisé en ce que** les arbres de commande (5, 6) possèdent des tenons dépassant de l'arbre au moins d'un côté, soit à droite soit à gauche, et interagissant avec les moteurs électriques (1, 2) ou les engrainages démultipliés (7, 8).

5. Dispositif de commande selon une ou plusieurs des revendications précédentes, **caractérisé en ce que** les moteurs électriques (1, 2) et leurs engrainages démultipliés, en particulier des engrainages angulaires (7, 8), sont fixés chacun sur une extrémité des arbres de commande (5, 6) ou sur leurs tenons dépassant des arbres.

6. Dispositif de commande selon une ou plusieurs des revendications précédentes, **caractérisé en ce que** des moteurs électriques (1, 2) sont situés au niveau de la face extérieure ou au niveau des faces extérieures de la structure de commande (9).

7. Dispositif de commande selon une ou plusieurs des revendications précédentes, **caractérisé en ce que** les moteurs électriques (1, 2) sont situés au niveau des faces extérieures (10, 11) des plaques (13, 14).

8. Dispositif de commande selon une ou plusieurs des revendications précédentes, **caractérisé en ce que** les moteurs électriques (1, 2) sont orientés parallèlement aux plaques (13, 14).

9. Dispositif de commande selon une ou plusieurs revendications précédentes, **caractérisé en ce que** les moteurs électriques (1, 2) sont fixés sur les faces extérieures (10, 11) des plaques (13, 14) principalement de façon parallèle et en sens opposé.

10. Dispositif selon une ou plusieurs des revendications précédentes, **caractérisé par** la présence d'un élément de couplage amovible (17) entre chacune des extrémités (3, 4) des arbres de commande (5, 6) et les moteurs électriques (1, 2) ou leurs engrainages (7, 8).

11. Dispositif de commande selon une ou plusieurs des revendications précédentes, **caractérisé en ce que** la structure de commande (9) peut être réglée en hauteur et **en ce que** la commande (16) est, pour ce faire, fixée sur une extrémité de l'arbre de commande.

12. Dispositif de commande selon une ou plusieurs des revendications précédentes, **caractérisé en ce que** l'arbre de commande (6) possède deux excentriques à l'intérieur de deux roulements (26, 27) dont le mouvement est transmis à l'aide de tiges de translation (28, 29) vers des leviers et des plaques (30, 31) effectuant un mouvement excentrique.

13. Dispositif de commande selon une ou plusieurs des revendications précédentes, **caractérisé en ce que** les leviers agissent sur les tiges de translation (28, 29) portant des rouleaux de massage.
